# EUROPÄISCHE PATENTSCHRIFT

(11) **EP 0 920 890 B1**
(45) Veröffentlichungstag und Bekanntmachung des Hinweises auf die Patenterteilung: **02.05.2003**
(21) Anmeldenummer: 98122999.0
(22) Anmeldetag: 03.12.1998
(51) Int. Cl.: A63F 3/06

(54) **Vorrichtung zum Erkennen oder Auffinden von Symbolen Buchstaben oder Zahlen**
Device for recognising or finding symbols, letters or numbers
Dispositif pour reconnaître ou trouver des symboles, des lettres ou des nombres

(30) Priorität: 08.12.1997 DE 19754325
(43) Veröffentlichungstag der Anmeldung: 09.06.1999
(73) Patentinhaber: Wolf, Bernd, 69123 Heidelberg (DE)
(72) Erfinder: Wolf, Bernd, 69123 Heidelberg (DE)
(74) Vertreter: Sartorius, Peter, Dipl.-Ing.

(56) Entgegenhaltungen:
- DE-U- 8 913 848
- DE-U- 29 616 813
- FR-A- 2 596 999

## Beschreibung

Die Erfindung bezieht sich auf eine Vorrichtung zum Erkennen oder Auffinden von Symbolen, Buchstaben oder Zahlen.

Es ist bereits eine Vorrichtung zum Markieren von Symbolen, Buchstaben oder Zahlen bekannt (DE 89 13 848 U1), die als Schablone ausgebildet ist. Die Schablone weist eine flache Oberfläche und mindestens zwei parallel zueinander verlaufende Seitenkanten auf. Zumindest eine Seitenkante dient als Anlage für ein zu erkennendes oder zu bearbeitendes Dokument. In der Schablone befinden sich längliche Ausschnitte mit ausbrechbaren Füllstücken. Der Ausschnitt kann über zahlreiche in einer Reihe angeordnete Symbole gebracht werden. Jeder Ausschnitt ist auf ein bestimmtes Symbol ausgerichtet oder diesem zugeordnet.

Außerdem ist eine Vorrichtung bekannt (DE 296 16 813 U1), die zum Erkennen oder Auffinden von Symbolen, Buchstaben oder Zahlen dient. Diese Vorrichtung isc als Schablone ausgebildet und weist eine flache Oberfläche auf, in der sich Ausschnitte mit vorgestanzten Zahlenkästchen befinden. Die Ausschnitte können über zahlreiche in einer Reihe angeordnete Symbole gebracht werden, wobei jedes Zeigerelement oder Feld auf ein bestimmtes Symbol ausgerichtet oder diesem zugeordnet ist.

Außerdem ist eine Vorrichtung zum Erkennen oder Auffinden von Symbolen, Buchstaben oder Zahlen bekannt (FR 2 596 999 A1). Die Vorrichtung ist ebenfalls als Schablone ausgebildet und weist parallel zueinander verlaufende Seitenkanten auf. Die Seitenkante dient als Anlage für ein zu erkennendes oder zu bearbeitendes Dokument.

**Demgegenüber liegt der Erfindung die Aufgabe zugrunde,** eine Schablone derart auszubilden, daß auf einfache Weise Symbole oder Gewinnzahlen sichtbar zu machen sind, um diese mit den Gewinnzahlen einer Ziehung zu vergleichen.

Gelöst wird die Aufgabe erfindungsgemäß durch die Merkmale aus dem Anspruch 1.

Durch die vorteilhafte Ausbildung der Vorrichtung bzw. Schablone läßt sich diese auf einer Spielquittung entlangschieben und gibt jeweils die Zahlen frei, die in einer Reihe angeordnet sind und die mit den Zahlen einer Ziehung verglichen werden sollen. Die übrigen Zahlen anderer Spiele bleiben verdeckt. Hierzu ist es vorteilhaft, daß der Ausschnitt L-förmig ausgebildet ist. Da der Ausschnitt derart ausgebildet ist, kann in dem L-förmigen Bereich des Ausschnitts die Numerierung der Spiele sichtbar gemacht werden, so daß in der gewünschten Reihenfolge alle Gewinnzahlen nacheinander überprüft werden können.

Ferner ist es möglich, daß sich ein Schenkel des Ausschnitts rechtwinklig zu den Seitenkanten der Schablone erstreckt und daß ein zweiter Schenkel des Ausschnitts parallel zu den Seitenkanten der Schablone verläuft.

In weiterer Ausgestaltung der Erfindung ist es vorteilhaft, daß der Ausschnitt der Schablone L-förmig ausgebildet ist, wobei die Länge des zweiten Schenkels des L-förmigen Ausschnitts in etwa der Höhe B entspricht, die der Gesamthöhe von zwei oder mehreren untereinander angeordneten Symbolreihen entspricht.

Von besonderer Bedeutung ist für die vorliegende Erfindung, daß eine Unterkante des Zeigerelements mit einer Begrenzungskante des Ausschnitts einen Freiraum mit einer Höhe H bildet, in dem in einer Reihe angeordnete Symbole oder Zahlen aufgenommen und erkennbar sind, und daß eine zweite Symbolreihe, die über der ersten Symbolreihe vorgesehen ist, dann von den Zeigerelementen abgedeckt wird, wenn sich die erste Symbolreihe in dem Freiraum befindet.

Erleichtert wird das Erkennen der einzelnen Gewinnzahlen dadurch, daß sich die Zeigerelemente nach vorne verjüngen und daß die Zeigerelemente pyramidenstumpfförmig ausgebildet sind.

Im Zusammenhang mit der erfindungsgemäßen Ausbildung und Anordnung ist es von Vorteil, daß zahlreiche Zeigerelemente nebeneinander angeordnet sind und jeweils eine gleich große Oberfläche aufweisen und daß jeweils über dem Zeigerelement ein freies Schriftfeld vorgesehen ist.

Da jeweils über dem Zeigerelement, das auf eine Gewinnzahl ausgerichtet ist, ein freies Schriftfeld vorgesehen ist, läßt sich in diesem freien Schriftfeld die gezogene Gewinnzahl eintragen, so daß beispielsweise bei Lottospielen in dem Schriftfeld oberhalb der Zeigerelemente sechs Gewinnzahlen sowie eine Zusatzzahl eingetragen werden können und die gezogenen Gewinnzahlen aus dem Schriftfeld mit den darunterliegenden, vom Spieler gesetzten Zahlen oder Symbolen verglichen werden können. Hierdurch wird es auf einfache Weise möglich, die aktuellen Gewinnzahlen mit den vom Spieler gewählten Zahlen zu vergleichen. Eine derartige Vorrichtung eignet sich insbesondere für Spielquittungen, in denen mehrere Spiele untereinander ausgedruckt werden. In dem freien Feld oberhalb der Zeigerelemente lassen sich die Gewinnzahlen einsetzen, während unterhalb der Zeigerelemente die gewählten bzw. eingegebenen Gewinnzahlen des jeweiligen Spielers sichtbar gemacht werden können.

Hierzu ist es vorteilhaft, daß das Anlageelement an einer Seitenkante der Schablone vorgesehen ist und mittels einer Lasche einen Zwischenraum bildet, in dem das Dokument aufgenommen und verschoben werden kann, und daß die Schablone an der zweiten Seitenkante ein weiteres Anlageelement aufweist.

Durch die Anlageelemente wird eine exakte Führung der Schablone auf der Spielquittung sichergestellt.

Da die Spielquittungen eine Standardgröße aufweisen, genügt es gemäß der Erfindung, daß lediglich an einer Seitenkante eine Anlage vorgesehen ist, die ein gegenseitiges Verschieben von Schablone und Spielquittung ermöglicht. Sollte jedoch die Größe der Spielquittung verändert werden, so kann auch das Anlageelement auf der Schablone entsprechend verschoben werden, damit die Spielvoraussagen immer exakt im Ausschnitt der Schablone sichtbar gemacht werden.

Weitere Vorteile und Einzelheiten der Erfindung sind in den Patentansprüchen und in der Beschreibung erläutert und in den Figuren dargestellt.

Es zeigt:
- Figur 1: die Draufsicht einer Vorrichtung zum Erkennen oder Auffinden von Symbolen, Buchstaben oder Zahlen mit einem L-förmigen Ausschnitt,
- Figur 2: eine Schnittdarstellung der Schablone mit der zugehörigen Spielquittung, die unterhalb der Schablone entlanggeführt werden kann.

In der Zeichnung ist mit 1 die Vorrichtung bezeichnet, die im vorliegenden Ausführungsbeispiel als flache Schablone ausgebildet ist und die zum Erkennen von beliebigen Symbolen, Zahlen oder Spielvoraussagen verwendet werden kann. Die Schablone 1 besteht aus einem flachen, festen Karton oder aus einem Kunststoffteil, dessen Oberfläche 2 flach ausgebildet ist.

Auf der Oberfläche 2 der Schablone 1 sind zahlreiche Felder vorgesehen, wobei ein Feld 18 sieben Rubriken aufweist, in denen die Zahlen der aktuellen Ziehung eingesetzt werden können. Ein Feld 19 dient zur Aufnahme der Superzahl und ein Feld 20 zur Aufnahme der Spielzahlen aus dem "Spiel 77". Ferner ist es möglich, in der oberen rechten Hälfte ein weiteres Feld 21 vorzusehen, in dem die Spielwoche eingesetzt werden kann. Nachdem die Ziehung durchgeführt ist, lassen sich die Spielzahlen in numerischer Reihenfolge in ein Schriftfeld 17 einsetzen. Das Schriftfeld 17 weist sieben Rubriken auf, in die die sechs Gewinnzahlen sowie die Zusatzzahl, wie bereits erwähnt, in numerischer Reihenfolge eingesetzt werden.

Die Oberfläche 2 der Schablone 1 kann aus einem Material, beispielsweise Kunststoffmaterial, bestehen, das es ermöglicht, die auf der Oberfläche 2 der Schablone eingetragenen Gewinnzahlen nach Auswertung einer Spielquittung 5 wieder zu löschen.

Unterhalb des Schriftfelds 17 sind zahlreiche Zeigerelemente 10 vorgesehen. Jedes Zeigerelement 10 ist einer bestimmten Rubrik bzw. einem rechteckförmigen Kästchen zugeordnet. Es ist auch möglich, jeder Zahl bzw. jedem Symbol ein Feld 17 oder eine Rubrik zuzuordnen und auf die Zeigerelemente zu verzichten. Dadurch können die Zahlen der Spielvoraussage leichter von dem Benutzer erkannt bzw. erfaßt werden.

Die sechs Zeigerelemente 10 sind pyramidenstumpfförmig ausgebildet und verjüngen sich mit Bezug auf die Spielquittung 5 nach unten. Eine Unterkante 14 des Zeigerelements 10 erstreckt sich in einen L-förmigen Ausschnitt 8, der einen Schenkel 11 sowie einen Schenkel 12 aufweist.

Der Schenkel 12 verläuft parallel zu einer linken Seitenkante 3 und zu einer rechten Seitenkante 4 der Schablone 1. Die beiden Seitenkanten 3 3 und 4 erstrecken sich ebenfalls in Längsrichtung der Schablone 1.

Die Unterkante 14 eines jeden Zeigerelements 10 bildet mit einer Begrenzungskante 15 des Ausschnitts 8 einen Freiraum, in dem sechs nebeneinander angeordnete Zahlen eines Spiels sichtbar gemacht werden können. In dem Schenkel 12 des Ausschnitts 8 wird die Nummernfolge der einzelnen Spiele sichtbar gemacht. Die Höhe des L-förmigen Ausschnitts 11 ist durch das Maß B angegeben und setzt sich aus dem Maß H₁ und aus dem Maß H₂ zusammen. Das Maß A entspricht der Höhe H₂ + H₁ und gibt die Höhe des Schenkels 11 des Ausschnitts 8 an. Der sich in Längsrichtung der Schablone erstreckende Schenkel 12 ist durch das Maß B gekennzeichnet.

Eine Oberkante bzw. Begrenzungslinie 22 des Schriftfelds 17 weist einen Abstand C zu einer unteren Kante 23 der Schablone 1 auf. Die Länge C entspricht einem Drittel der Gesamtlänge der Schablone 1.

Die Schablone 1 weist eine Breite F auf, die, wie aus Figur 2 hervorgeht, etwas größer ist als die Gesamtbreite einer Spielquittung.

Wie aus Figur und 2 hervorgeht, weist das erste Zeigerelement 10 zur linken Seitenkante 3 einen Abstand E auf, der der Breite des Schenkels 12 des Ausschnitts 8 entspricht.

Wie aus der Querschnittsdarstellung der Schablone 1 gemäß Figur 2 hervorgeht, befindet sich auf der linken Seite der Schablone 1 ein Anlageelement 6, das aus einer U-förmig ausgebildeten Lasche 25 besteht, die eine Unterseite 26 des Dokuments bzw. der Spielquittung 5 umgreift, so daß das Dokument 5 an der Lasche 25 entlanggeschoben werden kann.

Die Lasche 25 kann einteilig mit der Schablone verbunden sein. Es ist jedoch auch möglich, daß der Anschlag 6 als Führungselement ausgebildet und mit der Unterseite lösbar verbunden ist, so daß das Anlageelement 6 an der Schablone mit Bezug auf Figur 2 nach links oder rechts verstellt werden kann, je nachdem, wie breit die Spielquittung 5 ist bzw. wie weit sich der Abstand E zwischen der linken Seitenkante 3 und dem ersten Zeigerelement 10 verändert.

Gemäß Figur 1 können die Seitenwände des pyramidenstumpfförmigen Teils des Zeigerelements 10 einen Winkel α einschließen, der zwischen 20° und 60° groß ist.

Vorteilhaft ist es, wenn die Breite G des Dokuments bzw. der Spielquittung 5 gleich groß ist und die Spielvoraussagen auf der Spielquittung im mittleren Feld der Spielquittung abgedruckt sind. Sollte sich der gesamte Block der Spielvoraussage mehr nach rechts oder links verschieben, so kann auch der entsprechende Ausschnitt 8 der Schablone 1 nach links oder rechts verschoben werden, wobei der an der Schablone vorgesehene Anschlag bzw. das Anlageelement 6 entsprechend verstellt wird.

### Bezugszeichenliste

- 1: Schablone
- 2: Oberfläche
- 3: Seitenkante
- 4: Seitenkante
- 5: Dokument, Spielquittung
- 6: Anlageelement, Anschlag
- 7: Seitenkante
- 8: Ausschnitt, L-förmiger Ausschnitt
- 9: Symbol, Zahl, Buchstabe
- 10: Zeigerelement oder Feld
- 11: Schenkel, L-förmiger Ausschnitt
- 12: Schenkel
- 13: Symbolreihe
- 14: Unterkante
- 15: Begrenzungskante
- 16: Symbolreihe
- 17: Schriftfeld
- 18: Feld
- 19: Feld
- 20: Feld
- 21: Feld
- 22: Begrenzungslinie, Oberkante
- 23: Unterkante
- 25: Lasche
- 26: Unterseite

## Patentansprüche

1. Vorrichtung zum Erkennen oder Auffinden von Symbolen, Buchstaben oder Zahlen mit folgenden Merkmalen:
1. Die Vorrichtung ist als Schablone (1) ausgebildet;
1.1. die Schablone (1) weist eine flache Oberfläche (2) auf
1.2. und mindestens zwei parallel zueinander verlaufende Seitenkanten (3, 4);
1.3. zumindest eine Seitenkante (3) dient als Anlage für ein zu erkennendes oder zu bearbeitendes Dokument (5);
2. die Seitenkante (3) weist ein Anlageelement (6) auf, gegen das eine Seitenkante (7) des Dokuments (5) zur Anlage bringbar ist oder geführt werden kann;
3. in der Schablone (1) befindet sich ein länglicher Ausschnitt (8);
3.1. der Ausschnitt (8) kann im gebrauch über zahlreiche in einer Reihe angeordnete Symbole (9) gebracht werden, **dadurch gekennzeichnet, dass**
3.2. in den Ausschnitt (8) ragen zahlreiche einen gleichmäßigen Abstand untereinander aufweisende Zeigerelemente (10), oder es sind ihm mehrere Felder zugeordnet;
3.3. jedes Zeigerelement (10) oder Feld ist im gebrauch auf ein bestimmtes Symbol (8) ausgerichtet oder diesem zugeordnet.

2. Vorrichtung nach Anspruch 1, **dadurch gekennzeichnet, daß** der Ausschnitt der Schablone (1) L-förmig ausgebildet ist, wobei die Länge des zweiten Schenkels (12) des L-förmigen Ausschnitts in etwa der Höhe B entspricht, die der Gesamthöhe von zwei oder mehreren untereinander angeordneten Symbolreihen (13) entspricht.

3. Vorrichtung nach Anspruch 1, **dadurch gekennzeichnet, daß** eine Unterkante (14) des Zeigerelements (10) mit einer Begrenzungskante (15) des Ausschnitts (8) einen Freiraum mit einer Höhe H bildet, in dem in einer Reihe angeordnete Symbole oder Zahlen aufgenommen und erkennbar sind.

4. Vorrichtung nach einem der vorhergehenden Ansprüche, **dadurch gekennzeichnet, daß** eine zweite Symbolreihe (16), die über der ersten Symbolreihe (13) vorgesehen ist, dann von den Zeigerelementen (10) abgedeckt wird, wenn sich die erste Symbolreihe (13) in dem Freiraum befindet.

5. Vorrichtung nach einem der vorhergehenden Ansprüche, **dadurch gekennzeichnet, daß** sich die Zeigerelemente (10) nach vorne verjüngen.

6. Vorrichtung nach einem der vorhergehenden Ansprüche, **dadurch gekennzeichnet, daß** die Zeigerelemente (10) pyramidenstumpfförmig ausgebildet sind.

7. Vorrichtung nach einem der vorhergehenden Ansprüche, **dadurch gekennzeichnet, daß** zahlreiche Zeigerelemente (10) nebeneinander angeordnet sind und jeweils eine gleich große Oberfläche aufweisen.

8. Vorrichtung nach einem der vorhergehenden Ansprüche, **dadurch gekennzeichnet, daß** jeweils über dem Zeigerelement (10) ein freies Schriftfeld (17) vorgesehen ist.

9. Vorrichtung nach einem der vorhergehenden Ansprüche, **dadurch gekennzeichnet, daß** das Anlageelement (6) an einer Seitenkante (3) der Schablone (1) vorgesehen ist und mittels einer Lasche (25) einen Zwischenraum bildet, in dem das Dokument (5) aufgenommen und verschoben werden kann.

10. Vorrichtung nach einem der vorhergehenden Ansprüche, **dadurch gekennzeichnet, daß** die Schablone an der zweiten Seitenkante (3, 4) ein weiteres Anlageelement (6) aufweist.

## Claims

1. A device for recognizing or locating symbols, characters, or numbers, having the following features:
1. The device is implemented as a template (1);
1.1 the template (1) has a flat surface (2)
1.2 and at least two side edges (3, 4) running parallel to one another;
1.3 at least one side edge (3) is used as a feed guide for a document (5) to be recognized or processed;
2. the side edge (3) has a feed guide element (6), against which a side edge (7) of the document (5) may be laid or guided;
3. there is an oblong cutout (8) in the template (1);
3.1 in use, the cutout (8) may be positioned over numerous symbols (9) arranged in a row,
**characterized in that**
3.2 numerous pointer elements (10), which have a uniform distance to one another, project into the cutout (8), or multiple fields are assigned to the cutout;
3.3 in use, each pointer element (10) or field is aligned on a specific symbol (8) or assigned thereto.

2. The device according to Claim 1, **characterized in that** the cutout of the template (1) is implemented as L-shaped, the length of the second leg (12) of the L-shaped cutout corresponding to approximately the height B, which corresponds to the total height of two or more rows of symbols (13) positioned one under another.

3. The device according to Claim 1, **characterized in that** a lower edge (14) of the pointer element (10), with a delimitation edge (15) of the cutout (8), forms a free space, having a height H, in which symbols or numbers arranged in a row are accommodated and recognizable.

4. The device according to one of the preceding claims, **characterized in that** a second row of symbols (16), which is provided above the first row of symbols (13), is covered by the pointer elements (10) when the first row of symbols (13) is located in the free space.

5. The device according to one of the preceding claims, **characterized in that** the pointer elements (10) taper forward.

6. The device according to one of the preceding claims, **characterized in that** the pointer elements (10) are implemented as truncated pyramids.

7. The device according to one of the preceding claims, **characterized in that** numerous pointer elements (10) are arranged next to one another and each have an equally large surface.

8. The device according to one of the preceding claims, **characterized in that** a free writing field (17) is provided over each pointer element (10).

9. The device according to one of the preceding claims, **characterized in that** the feed guide element (6) is provided on a side edge (3) of the template (1) and, using a clip (25), forms an intermediate space in which the document (5) may be accommodated and moved.

10. The device according to one of the preceding claims, **characterized in that** the template has a further feed guide element (6) on the second side edge (3, 4).

## Revendications

1. Dispositif de reconnaissance ou de recherche de symboles, lettres alphabétiques ou numéros comportant les caractéristiques suivantes :
1. Le dispositif est conçu sous forme de pochoir (1) ;
1.1. le pochoir (1) présente une surface plate (2)
1.2. et au moins deux bords latéraux (3, 4) orientés parallèlement l'un par rapport à l'autre ;
1.3. au moins un bord latéral (3) sert de support pour un document (5) à reconnaître ou à traiter ;
2. le bord latéral (3) présente un élément support (6) contre lequel un bord latéral (7) du document (5) peut être amené en contact ou guidé ;
3. dans le pochoir (1) se trouve une découpe oblongue (8) ;
3.1. la découpe (8) peut être lors de l'utilisation amenée au dessus de nombreux symboles (9) disposés en une rangée,
**caractérisé en ce que**
3.2. dans la découpe (8) s'élèvent de nombreux éléments indicateurs (10) situés à distance régulière les uns en dessous des autres, ou plusieurs champs lui sont associés ;
3.3. chaque élément indicateur (10) ou champ est lors l'utilisation aligné sur un certain symbole (8) ou lui est associé.

2. Dispositif selon la revendication 1, **caractérisé en ce que** la découpe du pochoir (1) est conçue en forme de L, la longueur de la deuxième branche (12) de la découpe en forme de L équivalant approximativement à la hauteur B qui correspond à la hauteur totale de deux rangées de symboles (13) ou davantage disposées les unes en dessous des autres.

3. Dispositif selon la revendication 1, **caractérisé en ce qu'**un bord inférieur (14) de l'élément indicateur (10) forme avec un bord de limitation (15) de la découpe (8) un espace libre d'une hauteur H, qui peut recevoir et permettre de reconnaître des symboles ou numéros disposés en une rangée.

4. Dispositif selon une des revendications précédentes, **caractérisé en ce qu'**une deuxième rangée de symboles (16) qui est prévue au dessus de la première rangée de symboles (13) est alors recouverte par les éléments indicateurs (10) lorsque la première rangée de symboles (13) se trouve dans l'espace libre.

5. Dispositif selon une des revendications précédentes, **caractérisé en ce que** les éléments indicateurs (10) se rétrécissent vers l'avant.

6. Dispositif selon une des revendications précédentes, **caractérisé en ce que** les éléments indicateurs (10) sont conçus en forme de tronc pyramidal.

7. Dispositif selon une des revendications précédentes, **caractérisé en ce que** de nombreux éléments indicateurs (10) sont disposés les uns près des autres et présentent respectivement une surface de dimension identique.

8. Dispositif selon une des revendications précédentes, **caractérisé en ce qu'**un espace libre d'inscription (17) est respectivement prévu au dessus de l'élément indicateur (10).

9. Dispositif selon une des revendications précédentes, **caractérisé en ce que** l'élément support (6) est prévu sur un bord latéral (3) du pochoir (1) et forme au moyen d'une languette (25) un intervalle qui permet de recevoir et de décaler le document (5).

10. Dispositif selon une des revendications précédentes, **caractérisé en ce que** le pochoir présente sur son deuxième bord latéral (3, 4), un autre élément support (6).
